# EUROPÄISCHE PATENTSCHRIFT

(11) **EP 1 626 873 B1**
(45) Veröffentlichungstag und Bekanntmachung des Hinweises auf die Patenterteilung: **01.10.2008**
(21) Anmeldenummer: 04726581.4
(22) Anmeldetag: 08.04.2004
(51) Int. Cl.: B42F 7/12

(54) **VERTIKAL AUFEINANDER UND INEINANDER STAPELBARE BRIEFKÖRBE**
LETTER TRAYS THAT CAN BE VERTICALLY STACKED INSIDE AND UPON ONE ANOTHER
BACS A COURRIER POUVANT ETRE VERTICALEMENT EMPILES LES UNS SUR LES AUTRES ET LES UNS DANS LES AUTRES

(30) Priorität: 10.04.2003 DE 10316693
(43) Veröffentlichungstag der Anmeldung: 22.02.2006
(73) Patentinhaber: Spichtig AG, CH-6422 Steinen (CH)
(72) Erfinder: JURIC, Igor, 44 000 Sisak (HR)
(74) Vertreter: Holtfoth, Hans-Jürgen
(86) Internationale Anmeldenummer: PCT/IB2004/001124
(87) Internationale Veröffentlichungsnummer: WO 2004/089647

(56) Entgegenhaltungen:
- DE-A- 10 206 516
- FR-A- 1 549 479

## Beschreibung

Die Erfindung betrifft aufeinander und ineinander stapelbare Briefkörbe für die Ablage von Schriftstücken gemäß dem Oberbegriff des Patentanspruches 1.

Briefkörbe dieser Art werden in Büros zur Erleichterung der Briefablage eingesetzt. Sie sind in beliebiger Höhe aufeinander stapelbar, wobei bei den bekannten Briefkörben der obere Briefkorb mit seinem Boden auf den Oberkanten der Seitenwände und der Rückwand des unteren Briefkorbes aufliegt. Eine vordere Wand fehlt, da hier der Eingriff in die Briefkörbe angeordnet ist.

Nachteilig bei den bekannten Briefkörben ist allerdings, dass diese gerade durch ihre Stapelbarkeit einen großen Raumbedarf haben. Das heißt, die bei der Verwendung als Briefablage gewünschte Stapelbarkeit der Briefkörbe erweist sich beim Transport und bei der Lagerung derartiger Briefkörbe als großer Nachteil, da beispielsweise beim Versand der Briefkörbe der Verpackungs- und Versandaufwand unangemessen groß ist.

In der Gebrauchsmusterschrift G 8513661.1 ist ein stapelbarer Briefkorb offenbart, bei dem die oben genannten Nachteile ausgeräumt werden sollen. Es ist hierfür ein Briefkorb offenbart, dessen senkrechte seitliche Wandungen an ihrem hinteren an der senkrechten Rückwand anstoßenden Ende in ihrer Höhe verringert sind. Dies ermöglicht ein ineinander stecken von jeweils 2 um 180° zueinander verdrehten Briefkörben dieser Art, wobei beide Bodenplatten nach außen weisen. Hierdurch läßt sich eine Verringerung des Platzbedarfs um etwa 50 % erreichen.

Hierbei ist allerdings nachteilig, dass sich lediglich zwei Briefkörbe ineinander stecken lassen. Das heißt, bei einer größeren Menge an beispielsweise zu lagernden Briefkörben würden diese immer in Einheiten von zwei Briefkörben übereinander gestapelt, wobei diese Einheiten nicht ineinander greifen und dadurch leicht gegeneinander verrutschen können. Auch sind die zwei ineinander gesteckten Briefkörbe gegeneinander sowohl in Längs- als auch in Querrichtung frei verschiebbar. Hierdurch würden derart aufgestapelte Briefkörbe lediglich einen sehr losen Stapel bilden, der einen Transport dieses Stapels nahezu unmöglich macht.

Desweiteren ist nachteilig, dass durch die offenbarten Briefkörbe zwar eine Reduzierung des Stapelvolumens erreicht wird, dieses aber auf unter 50% beschränkt ist.

Eine Vermeidung dieser Nachteile wurde in der DE 102 06 516.0 "Ineinander und aufeinander stapelbare Briefkörbe" offenbart. Die hier offenbarten Briefkörbe sind dadurch gekennzeichnet, daß die Seitenwände nach außen geneigt sind und an den vorderen nach außen geneigten Kanten der Seitenwände am Eingriff seitlich nach außen hin gerichtete Abstützfortsätze zur Auflage auf der Oberkante der Seitenwände eines als Auflage dienenden Briefkörbes angeordnet sind.

Nachteilig bei dieser Erfindung ist allerdings, daß die Briefkörbe immer leicht versetzt aufeinander gestapelt werden, also der durch die Briefkörbe gebildete Turm zur Ablage von Dokumenten nicht lotrecht steht, sondern eine Neigung aufweist. Dies ist insbesondere unerwünscht bei der Verwendung der Briefkörbe in Schränken und Regalen, da durch den Versatz der Briefkörbe der Platzbedarf bezogen auf die Tiefe mit jedem aufgestapelten Briefkorb zunimmt, so daß die Höhe eines aus Briefkörben gebildeten Turmes durch die Tiefe beispielsweise eines Schrankes oder Regals beschränkt ist.

Den gleichen Nachteil weist auch die FR-PS 1.549..479 auf, in der Papierablagen offenbart sind. Diese weisen sowohl einen Versatz in der Tiefe auf, als auch eine Neigung der Bodenplatte. Es sind hierfür in dieser Schrift in ihrer Tiefe versetzt stapelbare Ablagefächer offenbart, die am vorderen Eingriff rechtwinklig nach unten weisende Beine aufweisen, mit denen sich die Ablagefächer auf dem jeweils als Auflage dienenden unteren Ablagefach in korrespondierenden Aussparungen auf der Oberkante der Seitenwände abstützen. Im hinteren Bereich der Papierablagen fehlt ein solcher Fuß, weshalb ein auf eine solche auf einer ebenen Fläche aufgestellte Papierablage nach hinten abfällt. In die Höhe gestapelt würde sich daher ein geneigter Turm bilden, der zudem einen Versatz der jeweils oberen Papierablage zur darunter angeordneten nach hinten aufweist. Eine Nutzung dieser Papierablagen als vertikaler Turm, wie dies häufig gewünscht ist, kann so nicht realisiert werden.

Die Aufgabe der Erfindung vor diesem Hintergrund ist die Schaffung von aufeinander und ineinander stapelbaren Briefkörben für die Ablage von Schriftstücken, welche eine optimale Reduzierung des Platzbedarfs der Briefkörbe durch sicheres ineinander Stapeln bei gleichzeitiger vertikaler Stapelbarkeit der Briefkörbe ermöglichen.

Diese Aufgabe wird gemäß Patentanspruch 1 gelöst durch aufeinander und ineinander stapelbare Briefkörbe für die Ablage von Schriftstücken bestehend aus einem Boden, zwei Seitenwänden, einer Rückwand und einem gegenüber der Rückwand angeordneten vorderen Eingriff in den Briefkorb mit nach außen geneigten Seitenwänden und an den vorderen nach außen geneigten Kanten der Seitenwände am Eingriff nach außen hin gerichteten Abstützfortsätzen zur Auflage auf der Oberkante der Seitenwände eines als Auflage dienenden Briefkörbes, wobei diese Abstützfortsätze einen Winkel mit der in etwa horizontalen Oberkante der Seitenwände bilden, der kleiner als 90° ist.

Durch diese Konstruktion wird erreicht, daß zum einen der Vorteil der platzsparenden Verstauung der Briefkörbe ineinander gestapelt und zum anderen eine vertikale Stapelung aufeinander verwirklicht werden können. Die Briefkörbe werden hierbei in der selben Ausrichtung ineinander gestapelt, das heißt, der Eingriff in den Briefkorb weist bei den aufgestapelten Briefkörben in die selbe Richtung und die Böden der Briefkörbe liegen im gestapelten Zustand aneinander an.

Das Aufstapeln der Briefkörbe zu deren Verwendung als Briefablage erfolgt durch das Aufsetzen eines oberen Briefkorbes auf einen unteren mit dessen hinteren Querkante und den Abstützfortsätzen.

Die hintere Querkante des aufgesetzten Briefkorbes liegt hierbei auf der Oberkante der Rückwand des unteren Briefkorbes auf. Es ist hierbei in einer vorteilhaften Ausführungsform der Erfindung eine Fixierung auf dieser Oberkante vorgesehen, beispielsweise durch Aussparungen auf der Oberkante, in welche die hintere Querkante des aufliegenden Briefkorbes eingreift, oder durch ein geeignetes unterseitiges Eingreifen der Oberkante in die hintere Querkante. Es sind hierbei eine Vielzahl einfacher Halte- und Eingreifmittel möglich, die nicht abschließend aufgeführt werden.

Die Abstützfortsätze, die zu beiden Seiten des Eingriffs angeordnet sind, liegen auf den Seitenwandoberkanten auf. Der erfindungsgemäß angestrebte vertikale Aufbau der Briefkörbe übereinander wird dadurch erreicht, daß die Abstützfortsätze in Richtung der Rückwand der Briefkörbe geneigt sind. Der zwischen der in etwa horizontalen Oberkante und dem in etwa vertikalen Abstützfortsatz eingeschlossene Winkel ist somit kleiner als 90°. Dies ermöglicht, daß die Rückwände der Briefkörbe übereinander angeordnet sind.

In einer vorteilhaften Bauform der Erfindung ist die Rückwand nicht vertikal sondern geringfügig zum Briefkorbinneren geneigt, so daß die Oberkante der Rückwand gegenüber der Unterkante der Rückwand zum Briefkorbinneren hin parallel versetzt ist. So kann der aufgesetzte Briefkorb mit seiner Rückwandunterkante auf der Rückwandoberkante eines anderen Briefkorbes stehen, ohne daß die Briefkörbe dabei schrittweise nach hinten versetzt werden. Die Rückwandunterkante des oberen kann hierbei die Rückwandoberkante des unteren Briefkorbes auch überragen solange dieser Versatz durch das Einrücken der Rückwandoberkante wieder kompensiert wird.

Desweiteren ist es vorteilhaft, dass die aufgesetzten Briefkörbe auf den Oberkanten der unteren Briefkörbe gegen verrutschen fixiert sind, da ansonsten beim Eingriff in die Briefablage diese sich verschiebt. Es sind hierfür verschiedene Möglichkeiten in Ausführungsformen aufgezeigt. Die Abstützfortsätze können die Seitenwandoberkanten mit einer Haltenase außenseitig umgreifen und so den Briefkorb quer zu dessen Längsachse fixieren.

Bei einer anderen Bauform weisen die Abstützfortsätze Aussparungen auf, welche an den Seitenwandoberkanten angreifen und so den Briefkorb quer zu seiner Längsachse fixieren.

Bei einer anderen Lösung greifen die Abstützfortsätze in Vertiefungen in den Seitenwandoberkanten ein und fixieren so den Briefkorb in seiner Längsrichtung.

## Patentansprüche

1. Aufeinander und ineinander stapelbare Briefkörbe für die Ablage von Schriftstücken umfassend einen Boden , zwei nach außen geneigte Seitenwände eine Rückwand und einen gegenüber der Rückwand angeordneten vorderen Eingriff in den Briefkorb mit an den vorderen nach außen geneigten Kanten der Seitenwände am Eingriff seitlich nach außen hin gerichteten Abstützfortsätzen zur Auflage auf der Oberkante der Seitenwände eines als Auflage dienenden Briefkörbes
**dadurch gekennzeichnet, daß**
die Abstützfortsätze nicht vertikal sondern in einem Winkel kleiner als 90° zur in etwa horizontal verlaufenden Oberkante der Seitenwände angeordnet sind.

2. Aufeinander und ineinander stapelbare Briefkörbe nach Anspruch 1,
**dadurch gekennzeichnet, daß**
die Bodenplatte so dimensioniert ist, daß diese auf herkömmliche Briefkörbe aufsetzbar ist, so daß die Briefkörbe untereinander kombinierbar sind.

3. Aufeinander und ineinander stapelbare Briefkörbe nach Anspruch 1 und/oder 2,
die Briefkörbe so stapelbar sind, daß die Rückwände-eine in etwa vertikale Fläche bilden.

4. Aufeinander und ineinander stapelbare Briefkörbe nach mindestens einem der vorangegangenen Ansprüche,
**dadurch gekennzeichnet, dass**
die Rückwand nicht vertikal sondern geringfügig zum Briefkorbinneren geneigt verläuft, so daß die Oberkante der Rückwand gegenüber der Unterkante der Rückwand -zum Briefkorbinneren hin parallel versetzt ist.

5. Aufeinander und ineinander stapelbare Briefkörbe nach mindestens einem der vorangegangenen Ansprüche,
**dadurch gekennzeichnet, dass**
auch die Rückwand der Briefkörbe nach außen geneigt ist.

6. Aufeinander und ineinander stapelbare Briefkörbe nach mindestens einem der vorangegangenen Ansprüche,
**dadurch gekennzeichnet, dass**
die Abstützfortsätze in etwa senkrecht zur Längsachse der Briefkörbe nach außen gerichtet sind.

7. Aufeinander und ineinander stapelbare Briefkörbe nach mindestens einem der vorangegangenen Ansprüche,
**dadurch gekennzeichnet, dass**
die Abstützfortsätze die Seitenwandoberkanten mit einer Haltenase außenseitig umgreifen und so den Briefkorb quer zur Längsachse fixieren.

8. Aufeinander und ineinander stapelbare Briefkörbe nach mindestens einem der vorangegangenen Ansprüche,
**dadurch gekennzeichnet, dass**
die Abstützfortsätze Aussparungen aufweisen, welche an den Seitenwandoberkanten angreifen und so den Briefkorb quer zu seiner Längsachse fixieren.

9. Aufeinander und ineinander stapelbare Briefkörbe nach mindestens einem der vorangegangenen Ansprüche,
**dadurch gekennzeichnet, dass**
die Abstützfortsätze in Vertiefungen in den Seitenwandoberkanten eingreifen und so den aufgesetzten Briefkorb auf dem als Auflage dienenden Briefkorb fixieren.

10. Aufeinander und ineinander stapelbare Briefkörbe nach mindestens einem der vorangegangenen Ansprüche,
**dadurch gekennzeichnet, dass**
die Rückwand der Briefkörbe beim aufeinander Stapeln der Briefkörbe den jeweils aufliegenden Briefkorb im hinteren Bodenbereich abstützt und gegen Verschiebungen in Quer- und Längsrichtung fixiert.

## Claims

1. Filing basket, stackable on top of one another and in one another, for holding correspondence consisting of a base, two sides angled outwards, a rear side and a front opening located opposite the rear side in the filing basket with supporting appendages at the opening with edges angled outwards to support a filing basket serving as bearing on the upper edge of the side walls
**characterised by** the fact that
the supporting appendages are not vertical but at an angle of less than 90° to the approximately horizontal upper edge of the side walls.

2. Filing basket stackable on one another and in one another as specified in Claim 1,
**characterised by** the fact that
the base is dimensioned in such way that this can be mounted on standard filing baskets so that the filing baskets can be combined one under another.

3. Filing basket stackable on one another and in one another as specified in Claims 1 and/or 2,
**characterised by** the fact that
the filing baskets can be stacked in such a way that the rear sides form an almost vertical surface.

4. Filing basket stackable on one another and in one another in accordance with at least one of the foregoing claims,
**characterised by** the fact that
the rear side is not vertical but angled slightly towards the inside of the filing basket so that the upper edge of the rear side is aligned parallel to the lower edge of the rear side in the inside of the filing basket.

5. Filing basket stackable on one another and in one another in accordance with at least one of the foregoing claims,
**characterised by** the fact that
the rear side of the filing basket is angled outwards.

6. Filing basket stackable on one another and in one another in accordance with at least one of the foregoing claims,
**characterised by** the fact that
the supporting apertures are approximately vertical to the longitudinal axis of the filing basket, directed outwards.

7. Filing basket stackable on one another and in one another in accordance with at least one of the foregoing claims,
**characterised by** the fact that
the supporting apertures grip the side wall upper edges with a retaining nose on the outside thus fixing the filing basket at right angles to the longitudinal axis.

8. Filing basket stackable on one another and in one another in accordance with at least one of the foregoing claims,
**characterised by** the fact that
the supporting apertures exhibit notches which grip the upper edges of the side walls and thus fix the filing basket at right angles to its longitudinal axis.

9. Filing basket stackable on one another and in one another in accordance with at least one of the foregoing claims,
**characterised by** the fact that
grips in indents in the side wall upper edges thus serving to fix the filing basket placed on top of in place.

10. Filing basket stackable on one another and in one another in accordance with at least one of the foregoing claims,
**characterised by** the fact that
the rear side of the filing basket when stacking the filing baskets supports the filing basket on top in the rear of its vase and fixes this preventing movement in the cross and longitudinal axis.

## Revendications

1. Corbeilles à lettres empilables les unes sur les autres et les unes dans les autres pour le rangement de documents, comprenant un fond, deux parois latérales inclinées vers l'extérieur, une paroi arrière et une ouverture sur le devant de la corbeille à lettres avec au niveau des bords avant des parois latérales, lesquels sont inclinés vers l'extérieur des prolongements de soutien disposés latéralement de l'ouverture situées sur le devant et dirigés vers l'extérieur, lesquels servent d'appui sur le bord supérieur des parois latérales d'une corbeille à lettres servant de support
**caractérisées par le fait que**
les prolongements de soutien ne sont pas disposés verticalement mais dans un angle inférieur à 90° par rapport au bord supérieur des parois latérales, lequel bord présente une ligne presque horizontale.

2. Des corbeille à lettres empilables les unes sur les autres et les unes dans les autres selon revendication 1,
**caractérisées par le fait que**
les dimensions de la plaque du fond sont telles que celle-ci peut être posée sur des corbeille à lettres traditionnelles de sorte que les corbeille à lettres peuvent être combinées entre elles.

3. Des corbeille à lettres empilables les unes sur les autres et les unes dans les autres selon revendication 1 et/ou 2,
les corbeille à lettres sont empilables de telles manière que les parois arrière forment approximativement une surface verticale.

4. Des corbeille à lettres empilables les unes sur les autres et les unes dans les autres selon au moins l'une des revendications précédentes,
**caractérisées par le fait que**
la paroi arrière ne forme pas une ligne verticale mais légèrement inclinée par rapport à l'intérieur de la corbeille à lettres de sorte que le bord supérieur de la paroi arrière est légèrement décalé par rapport au bord inférieur de la paroi arrière parallèlement à l'intérieur de la corbeille à lettres.

5. Des corbeilles à lettres empilables les unes sur les autres et les unes dans les autres selon au moins l'une des revendications précédentes,
**caractérisées par le fait que**
que la paroi arrière des corbeilles à lettres est également inclinée vers l'extérieur.

6. Des corbeilles à lettres empilables les unes sur les autres et les unes dans les autres selon au moins l'une des revendications précédentes,
**caractérisées par le fait que**
les prolongements de soutien sont dirigés vers l'extérieur approximativement verticalement par rapport à l'axe longitudinal des corbeilles à lettres.

7. Des corbeilles à lettres empilables les unes sur les autres et les unes dans les autres selon au moins l'une des revendications précédentes,
**caractérisées par le fait que**
les prolongements de soutien ont prise sur les bords supérieurs des parois latérales du côté extérieur grâce à un ergot de maintien, et fixent ainsi la corbeille à lettres de manière transversale par rapport à l'axe longitudinal.

8. Des corbeilles à lettres empilables les unes sur les autres et les unes dans les autres selon au moins l'une des revendications précédentes,
**caractérisées par le fait que**
les prolongements de soutien présentent des évidements qui s'enclenchent dans les bords supérieurs des parois latérales et fixent ainsi la corbeille à lettres de manière transversale par rapport à son axe longitudinal.

9. Des corbeilles à lettres empilables les unes sur les autres et les unes dans les autres selon au moins l'une des revendications précédentes,
**caractérisées par le fait que**
les prolongements de soutien s'enclenchent dans des cavités situées sur les bords supérieurs des parois latérales, et fixent ainsi la corbeille à lettres posée sur la corbeille à lettres inférieure servant de support.

10. Des corbeilles à lettres empilables les unes sur les autres et les unes dans les autres selon au moins l'une des revendications précédentes,
**caractérisées par le fait que**
la paroi arrière des corbeilles à lettres lorsqu'on les empile les unes sur les autres, maintient respectivement la corbeille à lettres posée dessus au niveau de la partie arrière du fond, et la fixe en l'empêchant de se décaler dans le sens transversal et longitudinal.
